# FASCICULE DE BREVET EUROPEEN

(11) **EP 2 625 977 B1**
(45) Date de publication et mention de la délivrance du brevet: **09.09.2015**
(21) Numéro de dépôt: 13154662.4
(22) Date de dépôt: 08.02.2013
(51) Int. Cl.: A41D 13/05, A41D 13/06, A41D 13/00, A63B 21/00, A61H 1/02, A61H 3/00, A61H 7/00, A63B 21/055

(54) **Dispositif d'aide à la marche**
Bewegung Stützvorrichtung
MARCHING supporting device

(30) Priorité: 08.02.2012 FR 1251171
(43) Date de publication de la demande: 14.08.2013
(73) Titulaire: Teyssedre, Hervé, 1163 Etoy (CH)
(72) Inventeur: Teyssedre, Hervé, 1163 Etoy (CH)
(74) Mandataire: Deschamps, Samuel

(56) Documents cités:
- EP-A1- 1 382 317
- EP-A1- 1 618 804
- WO-A1-2008/122873
- DE-A1-102007 051 423
- GB-A- 2 445 913
- GB-A- 2 446 032
- US-A- 4 216 547
- US-A- 5 201 074
- US-A- 5 606 745
- US-A- 5 819 322
- US-A1- 2011 209 264

## Description

La présente invention se rapporte à un dispositif d'aide à la marche, destiné à des personnes ayant partiellement perdu l'usage des muscles d'au moins un membre inférieur.

Plus précisément, la présente invention se rapporte à un dispositif apte à initialiser et/ou aider les mouvements de triple flexion hanche/ genou/ cheville de la jambe, pendant la marche.

L'invention est destinée à des personnes ayant perdu partiellement l'usage d'au moins un membre inférieur. Plus spécifiquement, ces personnes ont perdu la capacité de fléchir la hanche et/ou le genou et/ou la cheville, ce qui les handicape significativement pour la marche.

Il existe deux sortes de handicap qui amènent à perdre la fonction de relevage du membre inferieur :
- Les pathologies ou traumatismes centraux : ils enraidissent le membre inferieur (spasticité) et interdisent plus ou moins sa triple flexion (hanche/genou/cheville) : De telles pathologies et de tels traumatismes sont par exemple la sclérose en plaques, l'hémiplégie ou la maladie de Strumpell Lorrain. Les muscles enraidis tiennent la jambe raide et s'opposent trop fortement aux muscles antagonistes, entrainant une jambe difficile, voire impossible, à fléchir volontairement.
- Les pathologies ou traumatismes périphériques : ils ramollissent le membre inferieur à travers la paralysie flasque des muscles concernés. Ils rendent donc impossible la levée de la jambe, nécessaire à la marche physiologique. De telles pathologies et de tels traumatismes sont par exemple la sciatique paralysante, la maladie de Charcot Marie Tooth, le syndrome de Guillain Barre ou les polynévrites. Ici, les muscles touchés par la paralysie sont trop faibles et ne peuvent élever contre pesanteur le membre inferieur.

Les traitements connus à de telles pathologies ou traumatismes sont les orthèses classiques cruro-pédieuses rigides ou semi articulées, les chaussures orthopédiques montantes ou les attelles anti steppage. Ces dispositifs permettent de prendre appui sur ce membre en le bloquant complètement mais s'opposent, par ce blocage, à l'action des muscles. De plus, ces dispositifs alourdissent le poids total de la jambe et ne permettent donc pas l'action de relevée dynamique contre pesanteur de ce membre inferieur durant la marche.

Il est connu par ailleurs des dispositifs d'assistance aux mouvements du corps humain, comme le dispositif décrit dans le document WO2008/122873. Cependant, les efforts générés par ledit dispositif forment des couples « agoniste/antagoniste » qui s'équilibrent. Un tel dispositif est donc approprié à assister un système musculaire sain, mais non à compenser un système musculaire déficient et/ou dissymétrique.

Un dispositif pour assister les mouvements du corps humain comprenant une combinaison en textile, deux sangles élastique aptes à coulisser dans les glissières ménagées sur le combinateur est divulgé dans le document US-2011/209264 A1.

Au contraire, la présente invention a pour but de restaurer la motricité de patients ayant partiellement perdu l'usage des muscles des jambes, par l'action d'un dispositif se présentant sous la forme d'un vêtement. Ce vêtement comporte des sangles élastiques reproduisant la trajectoire des principaux muscles de la marche.

Plus précisément, la présente invention se rapporte à un dispositif pour assister les mouvements du corps humain, ledit dispositif comprenant : une combinaison en textile, apte à épouser au moins une partie du buste et des épaules, et au moins une partie des membres inférieurs du corps humain ; deux sangles élastiques formant chacune une trajectoire fermée, chacune desdites sangles reliant une épaule avec le membre inférieur opposé, lesdites deux sangles se croisant l'une l'autre sur la poitrine et sur le dos de la combinaison. Par ailleurs, la trajectoire de chaque sangle se croise elle-même au-dessus et au-dessous d'un genou de la combinaison, l'un desdits croisements se trouvant sur une face frontale de la combinaison et l'autre croisement sur une face dorsale de ladite combinaison. De plus, les sangles élastiques sont aptes à coulisser dans des glissières ménagées sur la combinaison, le long des trajectoires desdites sangles.

Les sangles élastiques sont disposées de manière à suivre le trajet anatomique des principaux muscles de la marche. Les glissières permettent une traction des sangles élastiques sans tirer sur la combinaison.

Le fonctionnement du dispositif nécessite la station debout du porteur. En effet, le dispositif selon l'invention agit par la contrainte du poids corporel qui fera s'allonger les sangles élastiques au moment de la pleine charge, c'est-à-dire au moment où le membre inferieur est en appui complet au sol. Au moment où le pied se soulève pour avancer la jambe, les sangles élastiques se contractent. Les sangles assistent donc le soulèvement de ladite jambe non portante, ainsi que la flexion simultanée de la hanche, du genou et éventuellement de la cheville.

Selon une forme préférentielle de l'invention, au niveau des membres inférieurs, chaque sangle se croise elle-même au-dessus du genou sur une face frontale de la combinaison. De plus, chaque sangle se croise elle-même au-dessous du genou sur une face dorsale de la combinaison.

Ainsi, l'action de la sangle lors de sa contraction tend à ramener le talon vers l'arrière du corps, et la cuisse vers l'avant du corps. Il serait cependant possible de disposer les croisements sur la jambe de manière inverse, c'est-à-dire au-dessus du genou à l'arrière de la combinaison, et au-dessous du genou à l'avant de la combinaison. Cette disposition aurait pour effet de projeter le pied vers l'avant au moment de la contraction de la sangle.

Selon un mode de réalisation de l'invention, chaque sangle est fixée solidairement à la combinaison en au moins un point. Cette fixation maintient la sangle en position et lui évite de tourner sur elle-même à l'intérieur de sa glissière.

Le point de fixation de la sangle est préférentiellement localisé au niveau de l'épaule. Plus préférentiellement, la sangle est fixée solidairement à la combinaison en au moins un deuxième point, localisé plus bas qu'un genou du membre inférieur opposé à ladite épaule.

Selon un mode de réalisation de l'invention, la trajectoire d'au moins l'une des deux sangles passe sous la plante du pied du membre inférieur correspondant.

De manière préférentielle, au niveau de ladite plante de pied, la sangle se dédouble en deux sangles parallèles, l'une des sangles passant sous une partie avant du pied et l'autre sous une partie arrière dudit pied. Cette disposition tend à reproduire l'action des muscles qui stabilisent le pied au cours de la marche, diminuant ainsi les risques d'entorses.

Selon un autre mode de réalisation de l'invention, au moins l'une des deux sangles est reliée à un bracelet de jambe d'une orthèse de pied, ledit bracelet étant situé au niveau d'un mollet de la combinaison. Ledit bracelet de jambe est relié à une semelle de pied par un vérin élastique. Une telle orthèse de pied est par exemple décrite dans le document EP1382317 ou le document FR2953129, au nom du Demandeur.

Cet autre mode de réalisation permet de combiner l'action dynamique du vérin et celle des sangles élastiques pour restaurer une motricité à la marche.

Selon un mode de réalisation de l'invention, la combinaison est au moins partiellement formée d'un textile élastique, apte à exercer une compression sur le corps du porteur. La combinaison peut notamment produire un effet de contention des membres inférieurs et/ou de massage drainant, pour un meilleur confort du patient.

L'invention sera mieux comprise à la lecture de la description qui suit et à l'examen des figures qui l'accompagnent. Celles-ci sont données à titre indicatif et nullement limitatif de l'invention. Les figures montrent :
- Figure 1 : une représentation schématique d'un dispositif selon un mode de réalisation de l'invention, porté par un patient vu de face ;
- Figure 2 : une représentation schématique du dispositif de la figure 1, porté par un patient vu de dos ;
- Figure 3 : une vue de détail, schématique, d'un dispositif selon un autre mode de réalisation de l'invention.

Les figures 1 et 2 montrent une représentation schématique d'un dispositif 10 selon un mode de réalisation de l'invention, porté par un patient.

Le dispositif 10 comprend une combinaison 11 en textile, formée de préférence d'une matière élastique. Dans le mode de réalisation représenté à la figure 1, la combinaison 11 comprend un élément 12 supérieur, apte à épouser au moins une partie du buste et des épaules d'un corps humain. L'élément 12 a par exemple la forme d'un maillot à bretelles, pouvant en outre comporter des manches.

La combinaison 11 comprend en outre un élément 13 inférieur, apte à épouser au moins une partie des membres inférieurs du corps humain. L'élément 13 a par exemple la forme d'un collant.

Dans un autre mode de réalisation de l'invention, la combinaison 11 est formée d'une seule pièce et a par exemple la forme d'un justaucorps académique.

Selon un mode de réalisation de l'invention, la combinaison 11 comporte une doublure 14.

Le dispositif 10 comprend en outre deux sangles élastiques (15, 16) formant chacune une trajectoire fermée. Chaque sangle (15, 16) est apte à coulisser dans une glissière (17, 18) fixée à la surface de la combinaison 11. Les glissières (17, 18) sont de préférences cousues sur la combinaison 11.

Les glissières (17, 18) ont sensiblement la forme de tubes aplatis, dans lesquels passent les sangles (15, 16). Lesdites glissières sont de préférence continues afin de protéger les sangles, notamment des frottements contre la combinaison 11 ou contre d'autres vêtements du patient, portés par-dessus le dispositif 10.

En variante, les glissières peuvent présenter une ou plusieurs discontinuités, afin de donner un accès ponctuel aux sangles (15, 16).

De préférence, chaque sangle (15, 16) est fixée solidairement à la combinaison 11 en au moins un point. La sangle est par exemple cousue sur la combinaison en ce dit point, à travers la glissière. De cette manière, la sangle ne peut pas tourner sur elle-même à l'intérieur de la glissière.

Par exemple, une sangle 15 est fixée à la combinaison 11 en un point 19 situé sur l'épaule droite. La glissière 17, dans laquelle coulisse la sangle 15, est disposée obliquement sur la poitrine de la combinaison, puis contourne la cuisse gauche 26 au-dessus du genou gauche 27. La glissière 17 contourne ensuite le mollet gauche 28 par l'arrière et rejoint la cheville gauche à l'intérieur du pied.

Au niveau de la malléole interne 20, la sangle 15 et la glissière 17 se dédoublent en deux branches (21, 22) parallèles qui passent sous le pied gauche 32. La branche 21 antérieure passe sous l'avant du pied par rapport à un sommet de la voûte plantaire. La branche 22 postérieure passe sous l'arrière du pied, sensiblement au niveau du talon.

Les branches (21, 22) se rejoignent au niveau de la malléole externe 23.

La sangle 15 peut être cousue à la combinaison 11 à travers la glissière 17, au niveau de la plante du pied 32 ou au niveau des malléoles (20, 23). Cependant, une telle couture n'est pas indispensable, car le dédoublement de la sangle 15 en deux branches (21, 22) restreint les possibilités de déplacement de ladite sangle à l'intérieur de la glissière 17.

La glissière 17 remonte ensuite en contournant le mollet gauche par l'arrière. La trajectoire de ladite glissière 17 se croise elle-même en un point 24 situé à l'arrière du mollet, sous le genou gauche. Cependant, les deux parties de la sangle 15 passant par le point 24 sont isolées l'une de l'autre par la glissière 17.

Après le point 24, la glissière 17 contourne la jambe gauche par l'intérieur au niveau du genou et passe à nouveau sur l'avant de la cuisse. La trajectoire de la glissière 17 se croise elle-même en un point 25 situé à l'avant de la cuisse gauche. Cependant, de même qu'au point 24, les deux parties de la sangle 15 passant par le point 25 sont isolées l'une de l'autre par la glissière 17.

La trajectoire de la glissière 17 contourne ensuite la hanche gauche et traverse de manière oblique le dos de la combinaison 11, pour retrouver le point 19 au niveau de l'épaule droite.

De même, une sangle 16 est fixée à la combinaison 11 en un point 29 situé sur l'épaule droite (figures 1 et 2). La glissière 18, dans laquelle coulisse la sangle 16, suit une trajectoire symétrique à celle de la glissière 17.

Les glissières (17, 18) se croisent en un point 30 situé sur la poitrine de la combinaison 11, ainsi qu'en un point 31 situé sur le dos de ladite combinaison. En ces points (30, 31), les glissières (17, 18) sont simplement superposées et ne communiquent pas l'une avec l'autre.

De préférence, le point 30 est sensiblement situé en partie inférieure du sternum et le point 31 est sensiblement situé entre les omoplates.

La longueur des sangles (15, 16) élastiques est configurée de sorte que, lorsque le patient est en position debout avec les deux pieds au sol, comme sur les figures 1 et 2, le poids corporel étire lesdites sangles. Chaque sangle (15, 16) peut être configurée avec une longueur et une tension spécifique, selon le handicap du membre inférieur correspondant.

On considère que le patient soulève son pied gauche 32 pour avancer la jambe correspondante. Libérée du poids corporel - qui est alors reporté sur la jambe droite - la sangle 15 se contracte. Cette contraction exerce un effort de traction sur le mollet gauche 28 et la cuisse gauche 26, par l'intermédiaire du bras de levier formé par le point fixe 19 sur l'épaule droite. L'action de la sangle 15 provoque le soulèvement de la cuisse 26 vers l'avant, le soulèvement du mollet 28 vers l'arrière, ainsi que la flexion simultanée de la hanche gauche, du genou gauche 27 et de la cheville (20, 23).

Lorsque le patient repose son pied gauche sur le sol, le poids corporel est à nouveau porté sur la jambe gauche. La sangle élastique 15 s'étire donc à nouveau et la jambe se déplie.

La trajectoire des sangles (15, 16) au niveau du torse reproduit sensiblement le trajet du muscle psoas qui part du rachis et exerce une traction sur les membres inférieurs pour les relever pendant la marche.

Le passage des sangles (15, 16) au-dessus des épaules génère un bras de levier important pour l'action dynamique sur les jambes.

De plus, la liaison effectuée entre une épaule et la jambe opposée permet d'imposer une contre-rotation scapulo-humérale pendant la marche. En d'autres termes, le dispositif de la figure 1 impose une rotation des épaules qui s'oppose à celle du bassin pendant la marche, comme chez un individu à motricité normale.

Afin d'obtenir une telle contre-rotation, il est préférable que la sangle soit fixée à la combinaison en au moins un point fixe, localisé par exemple au niveau de l'épaule.

Le croisement 25 des sangles à l'avant des cuisses reproduit le trajet des faisceaux musculaires des vastes interne et externe du quadriceps.

On considère le cas où une sangle 15 est fixée à la combinaison 11 en au moins deux points, l'un 19 au niveau de l'épaule et l'autre au niveau du pied 32 ou du bas du mollet 28. Il est alors possible de régler indépendamment la tension de deux parties de la sangle 15, une première 15a desdites parties reliant le point 19 au pied 32 en passant sur la poitrine, une seconde partie 15b reliant le point 19 au pied 32 en passant sur le dos.

Ainsi, un réglage approprié de la tension élastique de la partie de sangle correspondante permet d'orienter la jambe en rotation vers l'intérieur ou vers l'extérieur, selon les besoins du patient.

Le croisement 24 des sangles à l'arrière du mollet génère une projection en arrière du pied lors de la marche. Le dispositif 10 évite ainsi au genou 27 de se placer en recurvatum, c'est-à-dire de se bloquer en arrière lors de la marche. Un tel recurvatum perturbe en effet la fluidité de la marche et peut causer des lésions au niveau du genou.

De surcroît, il est possible de fixer sur la combinaison des pièces de matériaux souples mais non extensibles, afin de limiter l'amplitude de certains mouvements articulaires. Par exemple, une telle pièce peut être fixée à l'arrière du genou pour éviter sa mise en recurvatum.

Préférentiellement, le textile élastique formant la combinaison 11 est apte à exercer une compression sur le corps du porteur. Par exemple, le collant 13 peut exercer un effet de contention et/ou de massage sur les membres inférieurs.

La figure 3 montre une représentation schématique de détail d'un dispositif 110 selon un autre mode de réalisation de l'invention, porté par un patient.

Le dispositif 110 est similaire au dispositif 10, à l'exception de l'emplacement du mollet gauche du patient, représenté à la figure 3. Dans la description qui suit, les différents éléments du dispositif 110 sont identifiés par les mêmes références que les éléments correspondants du dispositif 10 décrit ci-dessus.

Dans le dispositif 110, au-dessous du point 24 de croisement à l'arrière du mollet, les deux parties (15a, 15b) de la sangle 15 de la jambe gauche sont reliées à une orthèse 40 équipant le pied gauche 32. L'orthèse 40 comporte un bracelet 41 de jambe et une semelle 42 de pied, reliés ensemble par une structure 43. La structure 43 comporte un vérin 44 élastique déporté sur l'arrière de la jambe et du pied. Ledit vérin est extensible longitudinalement pour faire pivoter la semelle 42 autour de l'articulation de la cheville du pied 32.

Une telle orthèse est connue de l'art antérieur. Elle est par exemple décrite dans les brevets EP1382317 et FR2953129, au nom du Demandeur.

Les parties (15a, 15b) de la sangle 15 du dispositif 110 sont de préférence reliées à une partie supérieure 45 du bracelet 41. Selon un mode de réalisation de l'invention, le point 24 de croisement des parties (15a, 15b) à l'arrière du mollet correspond à un point de fixation desdites branches avec le bracelet.

De préférence, sur chaque bord latéral du pied 32, l'orthèse 40 comporte deux sangles (46, 47) reliant la semelle 42 et le bracelet 41. Une première sangle 46 relie le bracelet à une partie antérieure de la semelle ; une seconde sangle 47 relie le bracelet à une partie postérieure de la semelle. Une limite entre lesdites parties antérieure et postérieure correspond sensiblement à un sommet de la voûte plantaire du pied 32.

Ainsi, l'orthèse 40 du dispositif 110 a un effet comparable au bas de la sangle 15 du dispositif 10 précédemment décrit.

De plus, une orthèse 40, telle décrite dans les brevets EP1382317 et FR2953129, a la capacité de gérer tous les mouvements dynamiques du pied et de la cheville pendant la marche, empêchant les accidents de position du pied (entorses) lors de la marche en terrain accidenté.

En outre, une orthèse 40, de par son système à vérin, peut encaisser l'énergie transmise par l'onde de choc lorsque le talon impacte le sol, évitant les traumatismes articulaires de la cheville/genou/hanche et du dos (sciatalgie, cruralgie, etc.).

## Revendications

1. Dispositif (10, 110) pour assister les mouvements du corps humain, comprenant :
- une combinaison (11) en textile, apte à épouser au moins une partie du buste et des épaules, et au moins une partie des membres inférieurs du corps humain,
- deux sangles (15, 16) élastiques formant chacune une trajectoire fermée, chacune desdites sangles reliant une épaule (19) avec le membre inférieur (26) opposé, lesdites deux sangles se croisant l'une l'autre sur la poitrine (30) et sur le dos (31) de la combinaison,
la trajectoire de chaque sangle se croisant elle-même (15a, 15b) au-dessus (25) et au-dessous (24) d'un genou (27) de la combinaison, l'un desdits croisements se trouvant sur une face frontale de la combinaison et l'autre croisement sur une face dorsale de ladite combinaison,
les sangles élastiques étant aptes à coulisser dans des glissières (17, 18) ménagées sur la combinaison, le long des trajectoires desdites sangles.

2. Dispositif selon la revendication 1, tel qu'au niveau des membres inférieurs, chaque sangle se croise elle-même au-dessus du genou (25) sur une face frontale, ainsi qu'au-dessous du genou (24) sur une face dorsale, de la combinaison.

3. Dispositif selon la revendication 1 ou la revendication 2, tel que chaque sangle est fixée solidairement à la combinaison en au moins un point localisé au niveau d'une épaule.

4. Dispositif l'une des revendications précédentes, tel que la trajectoire d'au moins l'une des deux sangles (15) passe sous la plante du pied du membre inférieur correspondant.

5. Dispositif selon la revendication 4, tel qu'au niveau de ladite plante de pied, la sangle se dédouble en deux sangles parallèles (21, 22), l'une des sangles passant sous une partie avant du pied et l'autre sous une partie arrière dudit pied.

6. Dispositif selon l'une des revendications précédentes, tel qu'au niveau d'un mollet de la combinaison, au moins l'une (15) des deux sangles est reliée à un bracelet (41) de jambe d'une orthèse (40) de pied, ledit bracelet de jambe étant relié, par un vérin (44) élastique, à une semelle (42) de pied.

7. Dispositif selon l'une des revendications précédentes, telle que la combinaison est au moins partiellement formée d'un textile élastique, apte à exercer une compression sur le corps du porteur.

## Patentansprüche

1. Vorrichtung (10, 110) zur Unterstützung der Bewegungen des menschlichen Körpers, umfassend:
- eine Kombination (11) aus Stoff, der geeignet ist, sich zumindest an einen Teil des Oberkörpers und der Schultern und zumindest einen Teil der unteren Gliedmaßen des menschlichen Körpers anzulegen,
- zwei elastische Gurte (15, 16), die jeweils eine geschlossene Bahn bilden, wobei jeder der Gurte eine Schulter (19) mit der gegenüberliegenden unteren Gliedmaße (26) verbindet, wobei sich die beiden Gurten auf der Brust (30) und am Rücken (31) der Kombination kreuzen,
wobei die Bahn jedes Gurts sich selbst über (25) und unter (24) einem Knie (27) der Kombination kreuzt (15a, 15b), wobei sich eine der Kreuzungen auf einer Vorderseite der Kombination und die andere Kreuzung auf einer Rückseite der Kombination befindet,
wobei die elastischen Gurte geeignet sind, in Gleitschienen (17, 18), die auf der Kombination ausgenommen sind, entlang der Bahnen der Gurten zu gleiten.

2. Vorrichtung nach Anspruch 1, bei der sich im Bereich der unteren Gliedmaßen jeder Gurt selbst über dem Knie (25) auf einer Vorderseite sowie unter dem Knie (24) auf einer Rückseite der Kombination kreuzt.

3. Vorrichtung nach Anspruch 1 oder Anspruch 2, bei der jeder Gurt an mit der Kombination an mindestens einem im Bereich einer Schulter lokalisierten Punkt befestigt ist.

4. Vorrichtung nach einem der vorhergehenden Ansprüche, bei der die Bahn mindestens eines der beiden Gurte (15) unter der Fußsohle der entsprechenden unteren Gliedmaße verläuft.

5. Vorrichtung nach Anspruch 4, bei der sich im Bereich der Fußsohle der Gurt zu zwei parallelen Gurten (21, 22) verdoppelt, wobei einer der Gurte unter einem vorderen Teil des Fußes und der andere unter einem hinteren Teil des Fußes verläuft.

6. Vorrichtung nach einem der vorhergehenden Ansprüche, bei der im Bereich einer Wade der Kombination mindestens einer (15) der beiden Gurte mit einer Beinspange (41) einer Fußorthese (40) verbunden ist, wobei die Beinspange durch einen elastischen Zylinder (44) mit einer Fußsohle (42) verbunden ist.

7. Vorrichtung nach einem der vorhergehenden Ansprüche, bei der die Kombination zumindest teilweise von einem elastischen Stoff gebildet ist, der geeignet ist, eine Kompression auf den Körper des Trägers auszuüben.

## Claims

1. Device (10, 110) for assisting the movements of the human body, comprising:
- a textile jumpsuit (11), able to hug at least part of the bust and shoulders, and at least part of the lower limbs of the human body,
- two elastic straps (15, 16) each forming a closed path, each of the said straps connecting a shoulder (19) with the opposite lower limb (26), the said two straps crossing over one another on the chest (30) and on the back (31) of the jumpsuit,
the path of each strap crossing over itself (15a, 15b) above (25) and below (24) a knee (27) of the jumpsuit, one of the said cross-overs being on the front of the jumpsuit and the other cross-over being on the back of the said jumpsuit,
the elastic straps being able to slide in casings (17, 18) formed in the jumpsuit, along the path of the said straps.

2. Device according to Claim 1, such that in the region of the lower limbs, each strap crosses over itself above the knee (25) on the front and below the knee (24) on the back of the jumpsuit.

3. Device according to Claim 1 or Claim 2, such that each strap is firmly attached to the jumpsuit at least at one point located in the region of a shoulder.

4. Device according to one of the preceding claims, such that the path of at least one of the two straps (15) passes under the sole of the foot of the corresponding lower limb.

5. Device according to Claim 4, such that, in the region of the said sole of the foot, the strap divides into two parallel straps (21, 22), one of the straps passing under a front part of the foot and the other under a rear part of the said foot.

6. Device according to one of the preceding claims, such that in the region of a calf of the jumpsuit, at least one (15) of the two straps is connected to a leg band (41) of a foot orthosis (40), the said leg band being connected, via an elastic actuator (44) to a sole piece (42).

7. Device according to one of the preceding claims, such that the jumpsuit is at least partially formed from an elastic textile able to apply compression to the body of the wearer.
